# EUROPÄISCHE PATENTSCHRIFT

(11) **EP 0 687 212 B1**
(45) Veröffentlichungstag und Bekanntmachung des Hinweises auf die Patenterteilung: **27.11.1996**
(21) Anmeldenummer: 94908881.9
(22) Anmeldetag: 08.03.1994
(51) Int. Cl.: B25D 17/24

(54) **PRESSLUFTHAMMER**
COMPRESSED-AIR HAMMER
MARTEAU A AIR COMPRIME

(30) Priorität: 08.03.1993 AT 441/93
(43) Veröffentlichungstag der Anmeldung: 20.12.1995
(73) Patentinhaber: WINTER, Udo, 4020 Linz (AT); SCHABELREITER, Johann, 8132 Pernegg (AT); MARTIN, Werner, A-8020 Graz (AT)
(72) Erfinder: WINTER, Udo, 4020 Linz (AT); SCHABELREITER, Johann, 8132 Pernegg (AT); MARTIN, Werner, A-8020 Graz (AT)
(74) Vertreter: Hübscher, Helmut, Dipl.-Ing.
(86) Internationale Anmeldenummer: AT9400023
(87) Internationale Veröffentlichungsnummer: WO9420267

(56) Entgegenhaltungen:
- EP-A- 0 522 344
- DE-B- 1 018 819
- GB-A- 1 587 611

## Beschreibung

Die Erfindung bezieht sich auf einen Preßlufthammer mit einem eine Handhabe aufweisenden Gehäuse, einem innerhalb des Gehäuses federnd abgestützten Arbeitszylinder und einer Werkzeugaufnahme zum Einsetzen eines Werkzeuges.

Bei Preßlufthämmern kommt es auf Grund der umsteuerbaren Preßluftbeaufschlagung des Arbeitszylinders, der hin- und hergehenden Kolbenbewegung im Arbeitszylinder, der Kolbenaufschläge auf das Werkzeug, des Werkzeugrückpralles u. dgl. zu intensiven Lärmentwicklungen und starken Vibrationserscheinungen, die ohne Gegenmaßnahmen gesundheitsgefährdende Ausmaße erreichen. Zur Lärmbekämpfung ist es dabei bekannt, das Gehäuse als Schalldämpfer auszugestalten, was auch zusammen mit einer entsprechenden Schalldämmung der Preßluftquelle bereits zu einer merkbaren Erleichterung führt, doch ist eine befriedigende Vibrationsdämpfung noch nicht gelungen. Bisher werden nämlich zur Vibrationsdämpfung der Preßlufthämmer unterschiedliche Feder- und Gummielemente eingesetzt, die den Arbeitsteil des Hammers gegenüber der Handhabe abfedern sollen, wobei meist mehrere, in Serie zwischen Werkzeug und Handhabe angeordnete Dämpfungseinlagen vorhanden sind. Da diese Dämpfungseinlagen una Federelemente eine weiche Federcharakteristik aufweisen, um den entsprechenden Dämpfungseffekt sicherzustellen, und der Arbeitsteil dadurch gegenüber der Handhabe relativbeweglich ist, geht dem Benutzer des Preßlufthammers bei der Arbeit das Gefühl für das Werkzeug und das Werkstück verloren. Beim Aufpressen des Preßlufthammers am Werkstück gibt ja die Handhabe relativ weit nach, bevor der gewünschte Anpreßdruck erreicht wird, und auch das Lösen des Werkzeuges bedarf eines weiten Rückzuges der Handhabe, bis dann das eigentliche Werkzeug vom Werkstück loskommt und dem Rückzug der Handhabe nachfolgt. Der Widerspruch zwischen einem gut führbaren und daher starren Werkzeug einerseits und einer spürbaren Schwingungsdämpfung und damit weichen Federung anderseits erzwingt so bisher einen recht unbefriedigenden Kompromiß zwischen Führigkeit und Vibrationsdämpfung.

Aus der DE-B 10 18 819 ist beispielsweise ein gattungsgemäßer Preßlufthammer bekannt, bei dem der im Gehäuse längsgeführte Arbeitszylinder die Werkzeugaufnahme bildet und zur Stoßdämpfung einerseits der Arbeitszylinder im Übergangsbereich zwischen Gehäuse und Handhabe federnd eingespannt und anderseits am unteren Ende des Gehäuses ein elastischer Ring zur Abstützung eines Werkzeugbundes vorgesehen ist.

Der Erfindung liegt die Aufgabe zugrunde, diese Mängel zu beseitigen und einen Preßlufthammer der eingangs geschilderten Art zu schaffen, der sich bei einfacher und robuster Bauweise durch seine gute und arbeitsgerechte Handhabbarkeit und zudem durch seine hervorragende Vibrationsdämpfung auszeichnet.

Die Erfindung löst diese Aufgabe dadurch, daß Handhabe, Gehäuse und Werkzeugaufnahme eine starre Baueinheit bilden, wobei der Arbeitszylinder gegenüber der Werkzeugaufnahme axial beweglich geführt und die Werkzeugaufnahme mit einer entgegen der Schlagrichtung wirkenden Dämpfungseinrichtung für das Werkzeug ausgestattet ist. Diese Baueinheit vermittelt dem Benutzer des Preßlufthammers die für die gewünschte Führigkeit erforderliche Steifigkeit der Verbindung zwischen Handhabe und Werkzeugaufnahme und erlaubt außerdem, das Dämpfungsverhalten des als Schalldämpfer dienenden, vorzugsweise aus Kunststoff hergestellten Gehäuses zusätzlich zur Schwingungsdämpfung zu nutzen. Die arbeitszylinderbedingten Schwingungen werden daher durch die federnde Abstützung des Arbeitszylinders gegenüber der Baueinheit gedämpft, ohne die Steifheit der Verbindung Handhabe-Werkzeugaufnahme zu beeinträchtigen, und kann daher eine im gewünschten Ausmaß weiche Federcharakteristik aufweisen. Zur Dämpfung der rückprallbedingten Schwingungserscheinungen und zur Minderung der Rücksprungkräfte des Werkzeuges selbst besitzt die Werkzeugaufnahme eine eigene Dämpfungseinrichtung, die nur einen recht kurzen Federweg verlangt und eine entsprechend harte Federcharakteristik zeigen kann, so daß diese Dämpfungseinrichtung keinen oder höchstens einen vernachlässigbaren Einfluß auf das Handgefühl beim Arbeiten mit dem Preßlufthammer ausübt.

Vorteilhaft ist es, wenn für den sich im Bereich der Werkzeugaufnahme federnd abstützenden Arbeitszylinder eine Längsführung vorgesehen ist. Der Arbeitszylinder wird so frei schwingend innerhalb der Baueinheit aufgehängt, wozu sich die für das gewünschte Schwingungsdämpfungsverhalten geeigneten weichen Federn einsetzen lassen. Darüber hinaus können durch die federnde Abstützung im Werkzeugaufnahmebereich die Dämpfungseigenschaften des die Werkzeugaufnahme mit der Handhabe verbindenden Gehäuses zusätzlich zur Vibrationsdämpfung genutzt werden.

Nach einer besonders günstigen Ausgestaltung der Erfindung sind zur Abstützung des Arbeitszylinders querliegende Blattfedern vorgesehen, die sich über Abstandhalter einerends am Arbeitszylinder und andernends an der Baueinheit abstützen. Diese Blattfedern ergeben bei geringem Platzbedarf die für eine gute Dämpfungswirkung erforderliche weiche Charakteristik und bieten bei entsprechender Anordnungssymmetrie dem Arbeitszylinder gleichzeitig eine entsprechende Führung für die Schwingungsbewegung, so daß für die handhabungsseitige Längsführung einfache Verschiebeführungen oder Führungslenker od. dgl. ausreichen.

Ist die Baueinheit über sich axial zwischen Handhabe und Werkzeugaufnahme erstreckende Zuganker verspannbar, an denen die Blattfedern der Arbeitszylinderabstützung angreifen, entsteht eine einfache, rationell herstellbare Baueinheit, die sich mit wenigen Handgriffen aus den vorgefertigten Einzelteilen zusammensetzen und zusammenspannen läßt. Dabei bringen die Zuganker auch bei einem dünnwandigeren Gehäuse eine entsprechende Steifheit mit sich und es entsteht eine sehr robuste Konstruktion.

Bilden außerdem die Zuganker die Längsführung für den Arbeitszylinder, wird eine weitere Konstruktionsvereinfachung erreicht, da die Zuganker als Führungsstangen lediglich entsprechende Bohrungen eines Zylinderflansches od. dgl. durchragen müssen, um die erforderliche Längsführung des Arbeitszylinders sicherzustellen.

Ist zur Preßluftversorgung des Arbeitszylinders eine flexible Leitungsverbindung zwischen der Steuerungseinrichtung des Arbeitszylinders und einer Anschlußeinrichtung in der Baueinheit vorgesehen, wird trotz der schwingungsbedingten Relativbewegungen zwischen Baueinheit und Arbeitszylinder eine sichere Energieversorgung des Preßlufthammers gewährleistet, wobei die flexible Leitungsverbindung die Bewegungsfreiheit des Arbeitszylinders unbehindert läßt, was für die Dämpfungswirkung wichtig ist. Als flexible Leitungsverbindung können dabei Schlauchstücke, elastisch verformbare Rohrstücke, aber auch elastisch abgestützte starre Rohrverbinder od. dgl. verwendet werden.

In der Zeichnung ist der Erfindungsgegenstand beispielsweise veranschaulicht, und zwar zeigen
- Fig. 1: einen erfindungsgemäßen Preßlufthammer in einem schematischen Axialschnitt und die
- Fig. 2 und 3: ein konstruktives Ausführungsbeispiel des Werkzeugaufnahmebereiches eines solchen Preßlufthammers im Axialschnitt nach der Linie II-II der Fig. 3 bzw. im Querschnitt nach der Linie III-III der Fig. 2.

Ein Preßlufthammer 1 weist eine starre Baueinheit 2 auf, die sich aus einer Handhabe 3, einem Gehäuse 4 und einer Werkzeugaufnahme 5 zusammensetzt. Innerhalb der Baueinheit 2 ist ein Arbeitszylinder 6 über eine Stützfeder 7 im Bereich der Werkzeugaufnahme 5 federnd abgestützt und über eine Längsführung 8 im Bereich der Handhabe 3 axial beweglich geführt. Zur Preßluftversorgung des Arbeitszylinders 6 ist in der Wandung der Baueinheit 2 eine einen Anschlußstutzen und ein Einschaltventil umfassende Anschlußeinrichtung 9 für eine Preßluftleitung 10 vorgesehen, von dem eine flexible Leitungsverbindung 11 zu einer Verteilereinrichtung 12 des Arbeitszylinders 6 verläuft, so daß ohne Beeinträchtigung der Schwingungsfähigkeit des Arbeitszylinders 6 innerhalb der Baueinheit 2 dessen Preßluftbeaufschlagung sichergestellt ist.

Die Werkzeugaufnahme 5 ist mit einer Dämpfungseinrichtung 13 ausgestattet, die entgegen der Schlagrichtung wirkt und Rückprallkräfte eines in der Werkzeugaufnahme 5 eingesetzten Werkzeuges 14 dämpft. Eine Werkzeugfangvorrichtung 15 schließt die Werkzeugaufnahme 5 werkzeugseitig ab und kann als zusätzlicher Handgriff dienen.

Wie beim Ausführungsbeispiel nach Fig. 2 und 3 angedeutet, werden das Gehäuse 4, die nicht weiter dargestellte Handhabe und die Werkzeugaufnahme 5 über Zuganker 16 zusammengespannt, so daß sich die Baueinheit 4 aus den entsprechend vorgefertigten Einzelteilen rationell zusammensetzen läßt. Als Dämpfungseinrichtung 13 für die Werkzeugaufnahme 5 ist eine Tellerfeder 17 eingesetzt, die mit dem Bund 18 eines Werkzeuges 14 zusammenwirkt und auf kurzem Wege eine Schlagdämpfung mit harter Federcharakteristik mit sich bringt.

Zur Abstutzung des Arbeitszylinders 6 sind querliegende Blattfedern 19 vorgesehen, die sich über Abstandhalter 20, 21 einerends am Arbeitszylinder 6 und andernends an der Werkzeugaufnahme 5 abstützen, wobei zweckmäßigerweise die Blattfedern 19 an den Zugankern 16 angreifen. Außerdem werden die Zuganker 16 als Führungsstangen für den Arbeitszylinder verwendet, die Führungsbohrungen 22 eines Zylinderflansches 23 durchragen.

Durch die starre Baueinheit 2 kommt es zwischen der Werkzeugaufnahme 5 und der Handhabe 3 zu einer recht steifen Verbindung, die eine gute Führigkeit des Werkzeuges 14 bzw. des ganzen Preßlufthammers 1 gewährleistet. Diese Führigkeit wird durch die Abstützung des Arbeitszylinders 6 nicht beeinträchtigt, der sich im Bereich der Werkzeugaufnahme 5 an der Baueinheit 2 federnd abstützt, so daß es einerseits auf Grund der Weichheit der Stützfeder 7 und anderseits aufgrund der Dämpfungseigenschaften des als Schalldämpfer ausgebildeten Gehäuses 4 zu einer ausgezeichneten Vibrationsdämpfung kommt. Die Dämpfungseinrichtung 13, die lediglich die harten Rückprallschläge beim Einsatz des Preßlufthammers 1 auffangen und dämpfen soll, kann verhältnismäßig steif ausgebildet sein und beeinträchtigt dadurch das Gefühl des Benutzers für das Werkzeug nicht. Auch für diese Dämpfungseinrichtung 13 dient jedoch das Gehäuse 4 als Dämpfungsverstärker.

## Patentansprüche

1. Preßlufthammer (1) mit einem eine Handhabe (3) aufweisenden Gehäuse (4), einem innerhalb des Gehäuses (4) federnd abgestützten Arbeitszylinder (6) und einer Werkzeugaufnahme (5) zum Einsetzen eines Werkzeuges (14), dadurch gekennzeichnet, daß Handhabe (3), Gehäuse (4) und Werkzeugaufnahme (5) eine starre Baueinheit (2) bilden, wobei der Arbeitszylinder (6) gegenüber der Werkzeugaufnahme (5) axial beweglich geführt und die Werkzeugaufnahme (5) mit einer entgegen der Schlagrichtung wirkenden Dämpfungseinrichtung (13) für das Werkzeug (14) ausgestattet ist.

2. Preßlufthammer nach Anspruch 1, dadurch gekennzeichnet, daß für den sich im Bereich der Werkzeugaufnahme (5) federnd abstützenden Arbeitszylinder (6) eine Längsführung (8) vorgesehen ist.

3. Preßlufthammer nach einem der Ansprüche 1 oder 2, dadurch gekennzeichnet, daß zur Abstützung des Arbeitszylinders (6) querliegende Blattfedern (19) vorgesehen sind, die sich über Abstandhalter (20, 21) einerends am Arbeitszylinder (6) und andernends an der Baueinheit (2) abstützen.

4. Preßlufthammer nach einem der Ansprüche 1 bis 3, dadurch gekennzeichnet, daß die Baueinheit (2) über sich axial zwischen Handhabe (3) und Werkzeugaufnahme (5) erstreckende Zuganker (16) verspannbar ist, an denen die Blattfedern (19) der Arbeitszylinderabstützung angreifen.

5. Preßlufthammer nach den Ansprüchen 2 und 4, dadurch gekennzeichnet, daß die Zuganker (16) die Längsführung für den Arbeitszylinder (6) bilden.

6. Preßlufthammer nach einem der Ansprüche 1 bis 5, dadurch gekennzeichnet, daß zur Preßluftversorgung des Arbeitszylinders (6) eine flexible Leitungsverbindung (11) zwischen der Steuerungseinrichtung (12) des Arbeitszylinders (6) und einer Anschlußeinrichtung (9) in der Baueinheit (2) vorgesehen ist.

## Claims

1. A pneumatic hammer (1) having a housing (4) with a handle (3), a working cylinder (6) resiliently supported inside the housing (4), and a tool holder (5) for the insertion of a tool (14), characterised in that the handle (3), the housing (4) and tool holder (5) form a rigid structural unit (2), the working cylinder (6) being guided for axial movement relatively to the tool holder (5) and the tool holder (5) being equipped with a damping device (13) for the tool (14), said damping device acting in opposition to the direction of percussion.

2. A pneumatic hammer according to claim 1, characterised in that a longitudinal guide (8) is provided for the working cylinder (6) resiliently supported in the region of the tool holder (5).

3. A pneumatic hammer according to claim 1 or 2, characterised in that transverse leaf springs (19) are provided to support the working cylinder (6) and bear at one end against the working cylinder (6) and at the other end against the structural unit (2) via spacers (20, 21).

4. A pneumatic hammer according to any one of claims 1 to 3, characterised in that the structural unit (2) is adapted to be clamped by means of tie rods (16) extending axially between the handle (3) and the tool holder (5), the tie rods (16) being subjected to the action of the leaf springs (19) of the working cylinder support system.

5. A pneumatic hammer according to claims 2 and 4, characterised in that the tie rods (16) form the longitudinal guide for the working cylinder (6).

6. A pneumatic hammer according to any one of claims 1 to 5, characterised in that a flexible line connection (11) is provided for compressed air supply to the working cylinder (6) between the control device (12) for the latter and a connector means (9) in the structural unit (2).

## Revendications

1. Marteau à air comprimé (1), comportant un carter (4) présentant une poignée (3), un cylindre de travail (6), soutenu élastiquement à l'intérieur du carter (4), et un réceptacle à outil (5) destiné à insérer un outil (14), caractérisé en ce que la poignée (3), le carter (4) et le réceptacle à outil (5) constituent un ensemble de construction (2) rigide, le cylindre de travail (6) étant guidé, avec une mobilité axiale par rapport au réceptacle à outil (5), et le réceptacle à outil (5) étant équipé d'un dispositif d'amortissement (13), destiné à l'outil (14) et agissant à l'encontre du sens de la percussion.

2. Marteau à air comprimé selon la revendication 1, caractérisé en ce qu'un guidage longitudinal (8) est prévu pour le cylindre de travail (6), soutenu élastiquement dans la zone du réceptacle à outil (5).

3. Marteau à air comprimé selon l'une des revendications 1 ou 2, caractérisé en ce que des ressorts à lame (19) orientés transversalement, prenant appui à une première extrémité, par l'intermédiaire de supports à espacement (20, 21), sur le cylindre de travail (6) et, à l'autre extrémité, sur l'ensemble de construction (2), sont prévus pour soutenir le cylindre de travail (6).

4. Marteau à air comprimé selon l'une des revendications 1 à 3, caractérisé en ce que l'ensemble de construction (2) peut être bloqué par serrage, par l'intermédiaire de tirants (16), s'étendant axialement entre la poignée (2) et le réceptacle à outil (5) et sur lequel agissent les ressorts à lame (19) de l'appui destiné au cylindre de travail.

5. Marteau à air comprimé selon les revendications 2 et 4, caractérisé en ce que les tirants (6) constituent le guidage longitudinal destiné au cylindre de travail (6).

6. Marteau à air comprimé selon l'une des revendications 1 à 5, caractérisé en ce qu'une liaison (11), par conduite flexible, est prévue entre le dispositif de commande (12) du cylindre de travail (6) et un dispositif de raccordement (9) installé dans l'ensemble de construction (2), afin d'alimenter en air comprimé le cylindre de travail (6).
